# EUROPÄISCHE PATENTSCHRIFT

(11) **EP 3 658 482 B1**
(45) Veröffentlichungstag und Bekanntmachung des Hinweises auf die Patenterteilung: **10.11.2021**
(21) Anmeldenummer: 18762830.0
(22) Anmeldetag: 31.08.2018
(51) Int. Cl.: B66C 23/26, B66C 23/72, B66C 23/82

(54) **TURMDREHKRAN**
ROTARY TOWER CRANE
GRUE À TOUR

(30) Priorität: 01.09.2017 DE 202017105291 U; 30.11.2017 DE 202017107301 U
(43) Veröffentlichungstag der Anmeldung: 03.06.2020
(73) Patentinhaber: Liebherr-Werk Biberach GmbH, 88400 Biberach an der Riss (DE)
(72) Erfinder: HERSE, Thomas, 88400 Biberach (DE)
(74) Vertreter: Thoma, Michael
(86) Internationale Anmeldenummer: PCT/EP2018/073463
(87) Internationale Veröffentlichungsnummer: WO 2019/043156

(56) Entgegenhaltungen:
- EP-A1- 2 041 017
- EP-A2- 0 384 112
- ES-A1- 2 264 334
- GB-A- 1 311 767

## Beschreibung

Die vorliegende Erfindung betrifft einen Turmdrehkran mit einem Turm, der einen Ausleger und einen Gegenausleger trägt, wobei von einer Turmspitze eine Auslegerabspannung zum Ausleger und zum Gegenausleger geführt ist.

Um bei Turmdrehkranen mit relativ großen Ausladungen, d.h. großen Auslegerlängen hohe Lasten aufnehmen zu können, ist es bekannt, den Ausleger abzuspannen, wobei üblicherweise von einer Turmspitze, die über den Ausleger aufragt, ein, zwei oder auch drei Abspannseile bzw. -stangen zum Ausleger geführt und dort angeschlagen sind. Je nach Auslegerlänge können die Anlenkpunkte der Abspannseile bzw. -stangen am Ausleger etwa mittig oder in einem inneren Drittel und/oder in einem äußeren Drittel liegen. Mit "innen" ist dabei ein näher am Turm liegender Auslegerabschnitt und mit "außen" ein weiter auskragender, vom Turm weiter beabstandeter Auslegerabschnitt gemeint. Beispielsweise kann eine erste Abspannstange bei etwa einem Drittel der gesamten Auslegerlänge und eine zweite Abspannstange bei etwa zwei Drittel der gesamten Auslegerlänge angeschlagen sein. Mit der "gesamten" Auslegerlänge ist dabei der Ausleger ohne Gegenausleger, also der Auslegerteil, an dem die Laufkatze verfährt, gemeint.

Ist ein Gegenausleger vorhanden, der das Ballastgewicht trägt, ist die Abspannung üblicherweise auch nach hinten zu diesem Gegenausleger geführt. Bei Turmdrehkranen ohne Gegenausleger wird die Abspannung über die dann nach hinten geneigte Turmspitze bzw. Abspannstrebe nach unten geführt.

In jüngerer Zeit sind auch Turmdrehkrane beliebt geworden, die auf eine solche Auslegerabspannung verzichten und stattdessen den Ausleger selbst so weit verstärken, dass dieser als Biegebalkenausleger die Kräfte aufnehmen kann. Solche spitzenlosen Turmdrehkrane werden bisweilen als "Flat-Top"-Krane oder auch "Topless"-Krane bzw. "Hammer-Head"-Krane bezeichnet, da ihnen die über den Ausleger aufragende Turmspitze fehlt. Wichtige Vorteile solcher spitzenlosen Turmdrehkrane sind im Wesentlichen die niedrigere Bauhöhe sowie ein einfacher Montageablauf.

Die Schrift EP 2 041 017 B1 zeigt einen solchen spitzenlosen Turmdrehkran und schlägt hierfür ein Montageverfahren vor, das den Aufbau des Krans erleichtern soll. Die Schrift DE 10 2005 018 522 B4 zeigt ebenfalls einen solchen spitzenlosen Turmdrehkran, wobei der insgesamt abspannungsfreie Biegebalkenausleger mehrere Lagerpunkte aufweisen soll, um an verschiedenen Stellen am oberen Turmende montiert werden zu können, so dass der Gegenausleger einmal eine größere Länge und einmal eine kleinere Länge bekommt. Ein weiterer spitzenloser Turmdrehkran ist beispielsweise aus der Schrift GB 14 93 715 oder dem Prospekt "Die EC-B Flat-Top-Krane" der Liebherr-Werk Biberach GmbH bekannt.

Einen Vergleich zwischen einem abgespannten Turmdrehkran mit Turmspitze und einem spitzenlosen Flat Top-Kran zeigt die Schrift ES 22 64 334 A1. Darin wird vorgeschlagen, den Gegenausleger ein Stück höher als den Ausleger zu montieren, um die Montage weiter zu vereinfachen.

Turmdrehkrane, bei denen die Auslegerabspannung recht kurz gehalten ist, sind beispielsweise aus der Schrift GB 13 11 767 A (welches auch die Präambel von Anspruch 1 offenbart) oder von der spanischen Firma JASO unter der Typenbezeichnung H-Serie, beispielsweise Modellvariante J560 bekannt. Dort ist der Ausleger bis zur

Auslegerspitze hin relativ massiv ausgebildet, um die sich einstellenden Biegekräfte und -momente abfangen zu können, was den Kran insgesamt relativ schwer und massiv macht.

Allgemein ist bei spitzenlosen Turmdrehkranen nachteilig, dass aufgrund der hohen Auslegerbiegemomente hohe Bauteilgewichte und ungünstig zu transportierende Abmessungen der Auslegerbauteile erforderlich werden, insbesondere bei Kranen großer Bauart > 300mt. Um die hohen Auslegerbiegemomente, insbesondere im inneren Auslegerabschnitt, der nahe beim Turm liegt, abfangen zu können, benötigen diese weiter innen liegenden Auslegerteile eine große Auslegerhöhe und massiv dimensionierte Längsgurte.

Hiervon ausgehend liegt der vorliegenden Erfindung die Aufgabe zugrunde, einen verbesserten Turmdrehkran der eingangs genannten Art zu schaffen, der Nachteile des Standes der Technik vermeidet und Letzteren in vorteilhafter Weise weiterbildet. Insbesondere soll eine niedrige Bauhöhe und eine einfache Montierbarkeit erreicht werden, ohne dies durch hohe Bauteilgewichte und übermäßige Bauteilgeometrien der Auslegerteile zu erkaufen.

Erfindungsgemäß wird die genannte Aufgabe durch einen Turmdrehkran gemäß Anspruch 1 gelöst. Bevorzugte Ausgestaltungen der Erfindung sind Gegenstand der abhängigen Ansprüche.

Es wird also vorgeschlagen, nur einen kleineren, inneren Auslegerteil über eine relativ niedrige Turmspitze abzuspannen und den größeren, äußeren Auslegerteil unabgespannt als Biegebalkenausleger auszubilden und in der Auslegerhöhe an die dort auftretenden Belastungen anzupassen. Insbesondere wird der äußere, unabgespannte Auslegerteil zwischen dem Anlenkpunkt der Abspannung und der Auslegerspitze in seiner Höhe signifikant verjüngt, so dass die Auslegerhöhe des unabgespannten äußeren Auslegerteils nach außen hin, d.h. mit zunehmender Ausladung kleiner wird. Erfindungsgemäß ist vorgesehen, dass die Auslegerabspannung nur einen inneren Auslegerabschnitt, dessen Länge weniger als 40% der Gesamtlänge des Auslegers beträgt, abspannt und ein äußerer Auslegerabschnitt, dessen Länge mehr als 60% der Gesamtlänge des Auslegers beträgt, einen unabgespannten Biegebalkenausleger bildet, der zumindest ein sich in der Höhe verjüngendes Auslegerstück aufweist, an das sich innenseitig zumindest ein Auslegerteil größerer Höhe und außenseitig ein Auslegerstück kleinerer Höhe anschließt. Innenseitig meint dabei ein näher zum Turm angeordnetes Auslegerteil und außenseitig meint ein weiter vom Turm beabstandetes Auslegerteil. Mit der Auslegerhöhe ist die vertikale Auslegererstreckung des jeweiligen Auslegerteils von dessen Unterkante bis zu dessen Oberkante gemeint, was bei einer Ausbildung der Auslegerteile als Stabwerk mit Ober- und Untergurten die vertikale Beabstandung von Untergurt zu Obergurt sein kann.

Die sich vom Turm weg reduzierende Auslegerhöhe des unabgespannten äußeren Auslegerteils, der als Biegebalken fungiert, kann einstufig oder mehrstufig reduziert ausgebildet sein, wobei bei einem mehrstufigen Verjüngen der Auslegerhöhe mehrere sich konisch verjüngende Auslegerstücke vorgesehen sein können, zwischen denen jeweils ein sich nicht verjüngendes, in der Höhe konstant bleibendes Auslegerstück vorgesehen sein kann.

Alternativ zu einer stufenweisen Verjüngung der Auslegerhöhe des äußeren, unabgespannten Auslegerteils kann aber auch in Weiterbildung der Erfindung eine kontinuierliche Verjüngung der Auslegerhöhe vorgesehen sein, die sich über etwa die gesamte Länge des unabgespannten, äußeren Auslegerteils oder zumindest ein wesentliches Stück hiervon erstrecken kann, beispielsweise über mehr als 50% oder mehr als 75% der Länge des unabgespannten äußeren Ablegerteils. Beispielsweise kann sich der äußere, unabgespannte Auslegerteil von dem Anschlagpunkt der Abspannung beginnend kontinuierlich und gleichmäßig bis zur Auslegerspitze hin in der Auslegerhöhe verjüngen.

Vorteilhafterweise ist nicht nur der alleräußerste Teil der Auslegers in der Auslegerhöhe reduziert, sondern bereits sehr viel weiter vor der Auslegerspitze eine Reduzierung der Auslegerhöhe vorgesehen. Beispielsweise kann eine Reduzierung der Auslegerhöhe bereits bei der Mitte des unabgespannten äußeren Ablegerteils oder noch weiter innenliegend beginnen, beispielsweise bei etwa einem Viertel oder einem Drittel der Länge des äußeren, unabgespannten Auslegerteils (wenn die Länge des äußeren, unabgespannten Auslegerteils vom Turm her gezählt wird, so dass am Anschlagpunkt der Abspannung die Länge 0% und die Auslegerspitze die Länge 100% hätte).

Ist der Ausleger aus mehreren, jeweils starren Auslegerteilen, die beispielsweise als Fachwerkträger ausgebildet sein können, zusammengesetzt, beispielsweise verbolzt oder in anderer Weise starr aneinander gebaut, kann das vorgenannte, sich konisch verjüngende Auslegerteil beispielsweise direkt an den abgespannten inneren Auslegerteil anschließen bzw. daran angebaut sein. Alternativ kann an den inneren, abgespannten Auslegerteil zunächst zumindest ein Auslegerteil konstanter, relativ großer Auslegerhöhe angebaut und an dieses dann das sich konisch verjüngende Auslegerstück angebaut sein. Beispielsweise können auf der äußeren Seite des sich konisch verjüngenden Auslegerteils mehrere weitere Auslegerteile angebaut sein als auf der inneren Seite des genannten konischen Auslegerteils.

Ein in der Auslegerhöhe verjüngter Teil des unabgespannten äußeren Auslegerteils kann mehr als ein Viertel oder mehr als ein Drittel oder auch mehr als die Hälfte der gesamten Länge des äußeren, unabgespannten Auslegerteils betragen, wobei wie gesagt auch der gesamte äußere, unabgespannte Auslegerteil beispielsweise kontinuierlich konisch verjüngt sein kann. Betrachtet man den äußeren, unabgespannten Auslegerteil, kann das Längenverhältnis zwischen dessen inneren Abschnitt größerer Höhe und dessen äußeren Abschnitt redzierter Höhe verschieden gewählt sein, wobei tendenziell der innere Auslegerabschnitt größerer Höhe kürzer ist als der äußere Abschnitt reduzierter Höhe. Jedoch können auch andere Längenverhältnisse gewählt werden, bei denen der innere Auslegerabschnittrößerer Höhe länger sein kann als der äußere Ablegerabschnitt reduzierter Höhe, wobei hier mit den Abschnitten kleinerer und größerer Höhe jeweils Abschnitte des äußeren, unabgespannten Auslegerteils gemeint sind. Erfindungsgemäß macht der innere Auslegerabschnitt größerer Höhe (des äußeren, unabgespannten Auslegerabschnitts) etwa 15% bis 60%, vorzugsweise 30% bis 40% der gesamten Länge des äußeren, unabgespannten Auslegerteils aus, während der äußere Auslegerabschnitt reduzierter Höhe eine Länge von 40% bis 85%, insbesondere etwa 60% bis 70% der gesamten Länge des unabgespannten äußeren Auslegerteils aufweist.

Die Stärke der Reduzierung der Auslegerhöhe kann verschieden bemessen sein, wobei beispielsweise eine Höhenreduzierung von zumindest 20% oder zumindest 30% oder zumindest 40% vorgesehen sein kann, d.h. der Auslegerteil kleinerer Höhe besitzt eine Auslegerhöhe von weniger als 80% oder weniger als 70% oder weniger als 60% der Auslegerhöhe des Auslegerteils größerer Höhe. Ist nur ein sich konisch verjüngendes Auslegerteil vorgesehen, kann dessen Höhe am äußeren Ende beispielsweise weniger als 80% oder weniger als 70% oder weniger als 60% seiner Höhe am inneren Ende betragen.

Der innere, abgespannte Teil des Auslegers kann auch noch kürzer gehalten werden als die zuvor genannten 40% der Gesamtlänge des Auslegers. Beispielsweise kann auch nur das erste Drittel oder das erste Viertel des Auslegers abgespannt sein, d.h. der Anschlagpunkt des äußersten Abspannseils bzw. der äußersten Abspannstange kann bei 25% oder 33% der Gesamtlänge des Auslegers (wenn mit der Längenzählung am Turm begonnen wird, d.h. der am Turm angelenkte Auslegerabschnitt ist Länge 0% und die Auslegerspitze 100%). Gegebenenfalls kann die Abspannung auch noch weiter verkürzt werden, so dass der äußerste Abspannpunkt bei beispielsweise nur 20% oder 15% der Auslegerlänge liegt.

Beträgt beispielsweise die Gesamtlänge des Auslegers 80 m oder mehr, kann der Abspannpunkt - oder bei mehreren Anschlagpunkten einer mehrsträngigen Abspannung der äußerste Anschlagpunkt - bei etwa 20-25 m liegen.

Die Höhe der Turmspitze, von der aus die Abspannung zum Ausleger geführt ist, kann vorteilhafterweise sehr klein gehalten werden, um die Bauhöhe des Krans nicht signifikant über die Oberkante des Auslegers zu erhöhen. Beispielsweise kann die Turmspitze weniger als doppelt so hoch sein als die Auslegerhöhe. Beispielsweise kann das obere Ende der Turmspitze etwa 20% bis 100% oder 40% bis 60% der Auslegerhöhe oberhalb des Obergurts des Auslegers liegen, wenn mit 100% die maximale Auslegerhöhe bezeichnet wird. Beträgt beispielsweise die maximale Auslegerhöhe 2,5 m (was nur als einfaches Rechenbeispiels zu verstehen ist), kann die Turmspitze beispielsweise 50 cm bis 2,5 m oder 1 m bis 1,5 m oberhalb der Oberkante des Auslegers liegen.

Die genannte Turmspitze kann sich dabei näherungsweise vertikal über dem Turm erstrecken und diesen sozusagen senkrecht nach oben fortsetzen. Alternativ kann die Turmspitze aber auch geneigt ausgebildet sein, beispielsweise spitzwinklig zur Längsachse des Turms nach hinten zum Gegenausleger hin verkippt angeordnet oder nach vorne zum Ausleger hin verkippt angeordnet sein.

Die Abspannung kann auch nach hinten zum Gegenausleger geführt sein und dort vor dem Ballastgewicht am Gegenausleger angeschlagen sein. Aufgrund der flachen Ausbildung der Abspannung kann vorteilhafterweise ein Hubwerk, insbesondere eine Hubwinde mit Antrieb und ggf. Getriebe, an dem Gegenausleger angeordnet sein, insbesondere in einem innenseitig an das Ballastgewicht anschließenden Gegenauslegerabschnitt, der benachbart zum Ballastgewicht liegt. Insbesondere kann das Hubwerk zwischen Ballastgewicht und dem Anschlagpunkt der Abspannung am Gegenausleger angeordnet sein. Hierdurch ergibt sich eine insgesamt positive Verteilung des Gesamtgewichts und des Gegengewichtsausgleichs, zu dem die genannte Hubwindenanordnung beiträgt. Die Hubwinde bzw. das Hubwerk kann von dem Turm weiter beabstandet sein als der Anschlagpunkt der Abspannung.

Um den Ausleger weiter an die Belastungen anzupassen und Gewicht zu sparen, kann auch der innere, abgespannte Auslegerteil eine sich über die Länge ändernde Auslegerhöhe besitzen. Insbesondere kann auch der innere, abgespannte Auslegerteil zumindest ein sich konisch verjüngendes Auslegerteil aufweisen, dass beispielsweise das Anlenkstück bilden kann, mit dem der Ausleger am Turm angelenkt ist.

Der sich in der Auslegerhöhe verjüngende Abschnitt des inneren, abgespannten Auslegerteils kann vorteilhafterweise zumindest 30% oder mehr als 40% der Gesamtlänge des inneren, abgespannten Auslegerteils betragen.

Die Verjüngung der Auslegerhöhe des inneren, abgespannten Auslegerteils kann einstufig oder mehrstufig ausgebildet sein. Alternativ kann der innere, abgespannte Auslegerteil auch stufenlos, kontinuierlich über im Wesentlichen seine gesamte Länge in der Auslegerhöhe verjüngt sein, wobei sich die Auslegerhöhe zum Turm hin verjüngt.

Der Ausleger kann vorteilhafterweise als Fachwerkausleger ausgebildet sein, bei dem mehrere Längsgurte durch Querverstrebungen miteinander verbunden sind. Insbesondere kann der Ausleger als Dreigurtausleger mit einem Obergurt und zwei Untergurten als Längsgurten ausgebildet sein. Bei niedrigen Herstellkosten können hierdurch hohe Festigkeiten erzielt werden, wobei gleichzeitig eine geringe Windangriffsfläche erzielt wird, was insbesondere bei großen Kranen mit hohen Ausladungen von Bedeutung ist.

Um die Kräfte im Ausleger, insbesondere in dessen Längsgurten, und auch in der Abspannung bei gleichzeitig geringem Gewicht abfangen zu können, können verschiedene Materialien zum Einsatz kommen. Insbesondere kann die Abspannung einerseits und der Ausleger andererseits aus verschiedenen Materialien ausgebildet sein.

Die Auslegerteile, insbesondere deren Ober- und Untergurte, können vorteilhafterweise aus Feinkornbaustahl gefertigt sein, wodurch schwellende Belastungen gut abgefangen werden können.

Die Abspannung könnte grundsätzlich auch aus Stahl, insbesondere einer Stahlstange oder einem Stahlseil gebildet sein. Vorteilhafterweise aber kann die Abspannung aus Kunststofffasern aufgebaut sein, insbesondere aus einem hochfesten Faserseil oder in Form von laminierten, kunststofffaserverstärkten Abspannstangen.

Die Erfindung wird nachfolgend anhand eines Ausführungsbeispiels und zugehöriger Zeichnungen näher erläutert. In der Zeichnung zeigt:
- Fig. 1:: eine schematische Seitenansicht eines Turmdrehkrans nach einer vorteilhaften Ausführung der Erfindung, und
- Fig. 2:: eine schematische Seitenansicht eines Turmdrehkrans nach einer weiteren Ausführungsform der Erfindung, bei der im Vergleich zur Fig. 1 der unabgespannte, äußere Auslegerteil aus mehreren Auslegerteilen besteht.

Wie Fig. 1 zeigt, umfasst der Turmdrehkran 1 einen aufrecht stehenden Turm 2, der als Stabfachwerk ausgebildet sein und beispielsweise einen rechteckigen Querschnitt aufweisen kann.

Am oberen Ende des Turms 2 ist ein Ausleger 3 angelenkt, der üblicherweise liegend, insbesondere etwa horizontal ausgerichtet ist. Auf der dem Ausleger 3 gegenüberliegenden Seite des Turms 2 kann ein Gegenausleger 4 vorgesehen sein, der ebenfalls liegend, insbesondere horizontal angeordnet sein und ein Ballastgewicht 5 tragen kann.

An dem Ausleger 3 kann in an sich bekannter Weise eine Laufkatze 6 längsverfahrbar angeordnet sein, um das Hubseil 7 und den damit verbundenen Lasthaken näher am Turm 2 oder weiter vom Turm 2 weg absenken und anheben zu können. Das Hubseil 7 kann vorteilhafterweise mit Hilfe eines Hubwerks 8 abgesenkt und angehoben werden, das an dem Gegenausleger 4 in Nachbarschaft zum Ballastgewicht 5, insbesondere unmittelbar vor dem Ballastgewicht 5 angeordnet sein kann.

Wie Fig. 1 zeigt, sind der Ausleger 3 und der Gegenausleger 4 mittels eines Abspannung 9 abgespannt, wobei die genannte Abspannung 9 über eine Turmspitze 10 geführt ist bzw. dort angeschlagen ist. Die genannte Turmspitze 10 kann sich aufrecht vom oberen Ende des Turms 2, an dem der Ausleger 3 angelenkt ist, aufrecht nach oben über den Ausleger 3 hinaus erstrecken.

Wie Fig. 1 zeigt, ist die genannte Abspannung 9 sehr flach und kurz ausgeführt, so dass der Neigungswinkel der Abspannung 9, die zum Ausleger 3 hin führt, nur einige wenige Grad betragen kann. Insbesondere kann die Turmspitze 10 nur ein relativ kleines Stück 11 über die Oberseite des Auslegers 3 hinausragen. Beispielsweise kann der genannte Überstand 11 der Turmspitze 10 über die Oberseite des Auslegers 3 hinaus insbesondere etwa 20% bis 100%, ggfs. aber auch im Bereich von 20% bis 150% oder 30% bis 100% oder 40% bis 70% der maximalen Auslegerhöhe AH des Ausleger 3 betragen, vgl. Fig. 1.

Der Anlenkpunkt 12 der Abspannung 9 am Ausleger 3 kann relativ nahe beim Turm 2 liegen, wobei die Beabstandung des genannten Anlenkpunktes 12 vom Turm 2 weniger als 40% oder weniger als 30% oder weniger als 20% der gesamten Länge des Auslegers 3 betragen kann. Ist die Abspannung 9 mehrsträngig ausgebildet, so dass sie mehrere Anlenkpunkte am Ausleger 3 besitzt, ist der äußerste, d.h. am weitesten vom Turm 2 beabstandete Anlenkpunkt 12 in der genannten Weise vom Turm 2 beabstandet.

Wie Fig. 1 zeigt, kann vorteilhafterweise die Abspannung 9 nur einen Anlenkpunkt am Ausleger 3 haben, wobei in einer Draufsicht betrachtet trotzdem zwei Abspannseile oder -stangen vorgesehen sein könnten, die dann im selben Abstand vom Turm am Ausleger angeschlagen sind. Bei Verwendung eines dreigurtigen Auslegers 3 mit einem Obergurt und zwei Untergurten kann es jedoch vorteilhaft sein, nur ein Abspannseil bzw. nur eine Abspannstange zu verwenden. Beispielsweise kann bei einem Kran mit einer Gesamtlänge des Auslegers 3 von 80 m oder mehr der Anlenkpunkt 12 im Abstand von ca. 20-25 m vom Turm 2 angeordnet sein, so dass ein äußerer, unabgespannt bleibender Auslegerteil 3a eine Länge von 60 m oder mehr besitzt. Es versteht sich, dass grundsätzlich andere Auslegerlängen mit dann im Verhältnis gleich bleibenden Abspannverhältnissen verwendet werden können.

Der genannte äußere, unabgespannte Auslegerteil 3a kann also mindestens zweimal oder auch dreimal oder auch mehr als dreimal so lang sein wie der innere, abgespannte Auslegerteil 3i, der sich vom Turm 2 bis zum äußersten Anlenkpunkt 2 der Abspannung 9 erstreckt.

Wie Fig. 1 zeigt, ist der äußere, unabgespannt bleibende Auslegerteil 3a in seiner Auslegerhöhe AH an die Belastungen angepasst. Insbesondere besitzt der äußere Auslegerteil 3a zumindest ein sich konisch verjüngendes bzw. in der Höhe verjüngendes Auslegerteil 3k, dessen innenliegendes Ende eine größere Auslegerhöhe besitzt als dessen äußeres Ende. Mit dem inneren Ende ist wiederum das näher am Turm 2 liegende Ende und mit dem äußeren Ende das weiter vom Turm 2 beabstandete Ende gemeint.

Wie Fig. 1 zeigt, kann sich an das genannte Auslegerteil 3k, das sich konisch zur Auslegerspitze hin verjüngt, innenseitig ein Auslegerteil 3gh mit relativ größerer Höhe und außenseitig ein Auslegerteil 3kh mit relativ kleinerer Auslegerhöhe anschließen, wobei die genannte größere Auslegerhöhe insbesondere der Höhe des inneren Endes des sich konisch verjüngenden Auslegerteils 3k entsprechen und die genannte kleinere Höhe der Höhe des äußeren Endes des konischen Auslegerteils 3k entsprechen kann.

Der innere Auslegerteil 3gh mit relativ größerer Höhe kann dabei tendenziell kürzer ausgebildet sein als der äußere Auslegerteil 3kh mit relativ kleinerer Auslegerhöhe. Grunsätzlich können die Längeverhältnisse der Auslegerteile mit größerer und kleinerer Höhe aber grundsätzlich unterschiedlich gewählt sei, wobei vorteilhafterweise der innere Auslegerteil gh größerer Höhe eine Länge l_{3gh} aufweisen kann, die im Bereich von 15% bis 60%, insbesondere etwa 30% bis 40% der gesamen Länge l₃ₐ des äußeren, unabgespannten Auslegerteils 3a betragen kann. Der äußere Auslegerteil 3kh mit relativ kleinerer Höhe kann hingegen eine Länge l₃ₖₕ aufweisen, die im Bereich von 40% bis 85%, insbesondere etwa 60% bis 70% der gesamten Länge l₃ₐ des äußeren, unabgespannten Auslegerteils 3a betragen kann, vgl. Figur 1.

Wie Fig. 1 zeigt, können die sich innenseitig und außenseitig an das konische Auslegerteil 3k anschließenden Auslegerteile eine jeweils konstante Auslegerhöhe AH besitzen, so dass der unabgespannte, äußere Auslegerteil 3a nur eine Verjüngungsstufe besitzt, an der sich die Auslegerhöhe AH verkleinert. Alternativ wäre es aber ebenfalls möglich, mehrere sich jeweils konisch verjüngende Auslegerteile und dementsprechend mehrere Verjüngungsstufen vorzusehen, an denen sich die Auslegerhöhe des äußeren, unabgespannten Auslegerteils 3a verkleinert. Wiederum alternativ hierzu wäre es aber auch möglich, dass sich der äußere, unabgespannte Auslegerteil 3a kontinuierlich im Wesentlichen über seine gesamte Länge, also vom Anlenkpunkt 12 der Abspannung 9 bis zur Auslegerspitze hin in der Auslegerhöhe verkleinert bzw. verjüngt.

Wie Fig. 1 zeigt, kann der äußere Auslegerteil 3a jeweils zwei Auslegerteile größerer Höhe, zwei Auslegerteile kleinerer Höhe und das besagte konische Auslegerteil umfassen.

Wie Fig. 2 zeigt, kann die Höhenstufe, an der sich die Auslegerhöhe des äußeren, unabgespannten Auslegerteils verkleinert, jedoch auch weiter nach innen gerückt sein, beispielsweise dergestalt, dass innenseitig nur ein Auslegerteil größerer Höhe und außenseitig zwei Auslegerteile kleinerer Höhe an das konische Auslegerteil anschließen. Gegebenenfalls wäre es auch denkbar, das konisch verjüngte Auslegerteil unmittelbar an dem Anlenkpunkt 12 der Abspannung 9 vorzusehen und unmittelbar an den abgespannten inneren Auslegerteil 3i anzubauen.

Wie Fig. 1 und Fig. 2 weiterhin zeigen, kann auch der innere, abgespannte Auslegerteil 3i zumindest ein sich in der Auslegerhöhe AH verjüngendes Auslegerteil 3k besitzen, wobei sich die Auslegerhöhe AH hier zum Turm 2 hin verkleinert. Das genannte konische Auslegerteil 3k des inneren, abgespannten Auslegerteils 3i kann insbesondere das Anlenkstück des Auslegers 3 bilden, mit dem der Ausleger 3 am Turm 2 angelenkt ist.

Die Länge des sich verjüngenden inneren Auslegerteils kann vorteilhafterweise mehr als 25% oder mehr als 33% und etwa auch 50% der Länge des inneren, abgespannten Auslegerteils 3i betragen.

Der Ausleger 3 kann vorteilhafterweise als Stabwerkträger aufgebaut sein und aus mehreren starren Auslegerteilen zusammengesetzt sein, die jeweils starr miteinander verbindbar sind, beispielsweise durch eine Bolzenverbindung und/oder eine verriegelbare Steckverbindung.

Vorteilhafterweise können die Auslegerteile dabei jeweils mehrere Längsgurte aufweisen, die durch Querstreben starr miteinander verbunden sind. Vorteilhafterweise kann der Ausleger 3 als Dreigurtprofil aufgebaut sein, das einen Obergurt und zwei Untergurte als Längsgurte besitzt.

Der Ausleger 3 kann vorteilhafterweise aus Stahlprofilen aufgebaut sein, die insbesondere aus einem Feinkornbaustahl gefertigt sein können.

Die Abspannung 9 umfasst vorteilhafterweise Kunstfasern, wobei beispielsweise ein hochfestes Faserseil und/oder eine laminierte, kunstfaserverstärkte Abspannstange vorgesehen sein kann.

Der Turmdrehkran 1 kann als Obendreher ausgebildet sein, bei dem der Ausleger 3 gegenüber dem Turm 2 um eine aufrechte Achse verdrehbar ist. Alternativ kann der Turmdrehkran 1 aber auch als Untendreher ausgebildet sein, bei dem der Ausleger 3 zusammen mit dem Turm 2 um eine aufrechte Achse verdreht werden kann.

## Patentansprüche

1. Turmdrehkran, mit einem Turm (2), der einen Ausleger (3) und einen Gegenausleger (4) trägt, wobei von einer Turmspitze (10) eine Auslegerabspannung (9) zum Ausleger (3) und zum Gegenausleger (4) geführt ist, wobei die Auslegerabspannung (9) nur einen inneren Auslegerabschnitt (3i), dessen Länge (l₃ᵢ) weniger als 40% der Gesamtlänge (L) des Auslegers (3) beträgt, abspannt und ein äußerer Auslegerabschnitt (3a), dessen Länge (l₃ₐ) mehr als 60% der Gesamtlänge (L) des Auslegers (3) beträgt, einen unabgespannten Biegebalkenausleger bildet, der zumindest ein sich in der Auslegerhöhe (AH) verjüngendes Auslegerstück (3k) aufweist, an das sich innenseitig zumindest ein Auslegerteil (3gh) größerer Auslegerhöhe und außenseitig ein Auslegerstück (3kh) kleinerer Auslegerhöhe anschließt, **dadurch gekennzeichnet, dass** der Auslegerteil (3kh) kleinerer Höhe des äußeren unabgespannten Auslegerabschnitts (3a) eine Länge (l3kh) besitzt, die 40% bis 85%, insbesondere 60% bis 70% der gesamten Länge (l3a) des äußeren, unabgespannten Auslegerabschnitts (3a) beträgt.

2. Turmdrehkran nach dem vorhergehenden Anspruch, wobei die Länge (l₃ᵢ) des inneren, abgespannten Auslegerabschnitts (3i) weniger als 30%, insbesondere etwa 15%-25% der Gesamtlänge (L) des Auslegers (3) beträgt und/oder der äußere, unabgespannte Auslegerabschnitt (3a) zwei bis vier Mal so lang oder drei Mal so lang wie der innere Auslegerabschnitt (3i) ist.

3. Turmdrehkran nach einem der vorhergehenden Ansprüche, wobei die Verjüngung der Auslegerhöhe (AH) des äußeren, unabgespannten Auslegerabschnitts (3a) in einem Abstand von einem Anlenkpunkt (12) der Abspannung (9) am Ausleger (3) beginnt, welcher Abstand weniger als zwei Drittel oder weniger als die Hälfte oder weniger als ein Drittel der Länge (l₃ₐ) des äußeren, unabgespannten Auslegerabschnitts (3a) entspricht.

4. Turmdrehkran nach einem der vorhergehenden Ansprüche, wobei der Auslegerteil (3kh) kleinerer Höhe des äußeren unabgespannten Auslegerabschnitts (3a) eine Länge (l₃ₖₕ) besitzt, die mindestens der Länge (l_{3gh}) oder mindestens zwei Drittel der Länge des Auslegerteils (3gh) größerer Höhe des äußeren, unabgespannten Auslegerteils (3a) beträgt.

5. Turmdrehkran nach einem der vorhergehenden Ansprüche, wobei die Auslegerhöhe (AH) am äußeren Ende des in der Höhe verjüngten Auslegerstücks (3k) im Bereich von 50% bis 90% oder 60% bis 80% der maximalen Auslegerhöhe (AH) des Auslegers (3) beträgt.

6. Turmdrehkran nach einem der vorhergehenden Ansprüche, wobei der innere, abgespannte Auslegerabschnitt (3i) zumindest ein sich in der Auslegerhöhe (AH) verjüngendes Auslegerstück (3k) aufweist, das sich zum Turm (2) hin verjüngt und eine Länge von mindestens 25% oder mindestens 33% oder etwa 50% der Länge des inneren, abgespannten Auslegerabschnitts (3i) aufweist.

7. Turmdrehkran nach einem der vorhergehenden Ansprüche, wobei die Turmspitze (10) einen vertikalen Überstand (11) über die Oberseite des Auslegers (3) hinaus besitzt, welcher Überstand (11) etwa 20% bis 100% oder 30% bis 70% der maximalen Auslegerhöhe (AH) des Auslegers (3) beträgt.

8. Turmdrehkran nach einem der vorhergehenden Ansprüche, wobei der Ausleger (3) als Stabwerkprofil mit drei Längsgurten, die miteinander durch Querstreben starr verbunden sind, ausgebildet ist, wobei die Längsgurte einen Obergurt und zwei Untergurte umfassen.

9. Turmdrehkran nach einem der vorhergehenden Ansprüche, wobei der Ausleger (3) aus Stahlprofilen gefertigt ist und die Abspannung (9) eine Kunstfaserstruktur in Form eines hochfesten Faserseils und/oder eines laminierten kunstfaserverstärkten Stangenprofils umfasst.

10. Turmdrehkran nach einem der vorhergehenden Ansprüche, wobei ein Hubwerk (8) zum Anheben und Absenken eines Hubseils (7) an dem Gegenausleger (4) angeordnet ist.

11. Turmdrehkran nach dem vorhergehenden Anspruch, wobei das Hubwerk (8) zwischen einem Ballastgewicht (5), das am Gegenausleger (4) befestigt ist, und einem Anlenkpunkt (13) der Auslegerabspannung (9) an dem Gegenausleger (4) angeordnet ist.

## Claims

1. A revolving tower crane comprising a tower (2) that supports a boom (3) and a counterboom (4), wherein a boom guying (9) is led from a tower top (10) to the boom (3) and to the counterboom (4); wherein the boom guying (9) only guys one inner boom section (3i) whose length (l₃ᵢ) amounts to less than 40% of the total length (L) of the boom (3); and wherein one outer boom section (3a) whose length (l₃ₐ) amounts to more than 60% of the total length (L) of the boom (3) forms a non-guyed bending beam boom that has at least one boom piece (3k) that tapers in the boom height (AH) and that is adjoined by at least one boom part (3gh) of greater boom height at the inner side and a boom piece (3kh) of smaller boom height at the outer side, **characterized in that** the boom part (3kh) of smaller height of the outer non-guyed boom section (3a) has a length (l₃ₖₕ) that amounts to 40% to 85%, in particular 60% to 70%, of the total length (l₃ₐ) of the outer non-guyed boom section (3a).

2. A revolving tower crane in accordance with the preceding claim, wherein the length (l₃ᵢ) of the inner, guyed boom section (3i) amounts to less than 30%, in particular approximately 15% - 25%, of the total length (L) of the boom (3); and/or wherein the outer, non-guyed boom section (3a) is two to four times as long or three times as long as the inner boom section (3i).

3. A revolving tower crane in accordance with one of the preceding claims, wherein the tapering of the boom height (AH) of the outer, non-guyed boom section (3a) starts at a spacing from a link point (12) of the guying (9) at the boom (3), which spacing corresponds to less than two thirds or less than half or less than a third of the length (l₃ₐ) of the outer non-guyed boom section (3a).

4. A revolving tower crane in accordance with one of the preceding claims, wherein the boom part (3kh) of smaller height of the outer non-guyed boom section (3a) has a length (l_{3gh}) that amounts to at least the length (l₃ₖₕ) or at least two thirds of the length of the boom part (3gh) of greater height of the outer, non-guyed boom part (3a).

5. A revolving tower crane in accordance with one of the preceding claims, wherein the boom height (AH) at the outer end of the vertically tapered boom piece (3k) is in the range from 50% to 90% or 60% to 80% of the maximum boom height (AH) of the boom (3).

6. A revolving tower crane in accordance with one of the preceding claims, wherein the inner, guyed boom section (3i) has at least one boom piece (3k) that tapers in the boom height (AH), that tapers toward the tower (2), and that has a length of at least 25% or of at least 33% or of approximately 50% of the length of the inner, guyed boom section (3i).

7. A revolving tower crane in accordance with one of the preceding claims, wherein the tower top (10) has a vertical protrusion (11) beyond the upper side of the boom (3), which protrusion (11) amounts to approximately 20% to 100% or 30% to 70% of the maximum boom height (AH) of the boom (3).

8. A revolving tower crane in accordance with one of the preceding claims, wherein the boom (3) is formed as a frame section having three longitudinal beams that are rigidly connected to one another by transverse struts, with the longitudinal beams having a top flange and two bottom flanges.

9. A revolving tower crane in accordance with one of the preceding claims, wherein the boom (3) is produced from steel sections and the guying (9) comprises a plastic fiber structure in the form of a high-strength fiber rope and/or a laminated synthetic fiber reinforced bar section.

10. A revolving tower crane in accordance with one of the preceding claims, wherein a hoisting gear (8) is arranged at the counterboom (4) to raise and lower a guy rope (7).

11. A revolving tower crane in accordance with the preceding claim, wherein the hoisting gear (8) is fastened to the counterboom (4) between a ballast weight (5) that is fastened to the counterboom (4) and a link point (13) of the boom guying (9).

## Revendications

1. Grue à tour, comportant une tour (2), qui porte une flèche (3) et une contre-flèche (4), un tirant de flèche (9) étant guidé d'un sommet de tour (10) à la flèche (3) et à la contre-flèche (4), le tirant de flèche (9) haubanant uniquement un segment de flèche intérieur (3i), dont la longueur (l₃ᵢ) est inférieure à 40 % de la longueur totale (L) de la flèche (3), et un segment de flèche extérieur (3a), dont la longueur (l₃ₐ) est supérieure à 60 % de la longueur totale (L) de la flèche (3), formant une flèche en porte-à-faux sans tirant, qui comporte au moins un tronçon de flèche (3k) rétrécissant sur la hauteur de la flèche (AH), sur lequel se suivent au moins une partie de flèche (3gh) de plus grande hauteur de flèche côté intérieur et un tronçon de flèche (3kh) de plus faible hauteur de flèche côté extérieur, **caractérisée en ce que** la partie de flèche (3kh) de plus faible hauteur du segment de flèche extérieur (3a) sans tirant possède une longueur (l3kh) qui représente 40 % à 85 %, en particulier 60 % à 70 % de la longueur totale (l3a) du segment de flèche extérieur (3a) sans tirant.

2. Grue à tour selon la revendication précédente, dans laquelle la longueur (l₃ᵢ) du segment de flèche intérieur (3i) à tirant représente moins de 30 %, en particulier approximativement 15 % à 25 % de la longueur totale (L) de la flèche (3) et/ou le segment de flèche extérieur (3a) sans tirant est deux à quatre fois plus long ou trois fois plus long que le segment de flèche intérieur (3i).

3. Grue à tour selon l'une des revendications précédentes, dans laquelle le rétrécissement de la hauteur de flèche (AH) du segment de flèche extérieur (3a) sans tirant commence à une distance d'un point d'ancrage (12) du tirant (9) sur la flèche (3), ladite distance correspondant à moins de deux tiers ou moins de la moitié ou moins d'un tiers de la longueur (l₃ₐ) du segment de flèche extérieur (3a) sans tirant.

4. Grue à tour selon l'une des revendications précédentes, dans laquelle la partie de flèche (3kh) de plus faible hauteur du segment de flèche extérieur (3a) sans tirant possède une longueur (l₃ₖₕ) qui est étale au moins à la longueur (l_{3gh}) ou au moins à deux tiers de la longueur de la partie de flèche (3gh) de plus grande hauteur de la partie de flèche extérieure (3a) sans tirant.

5. Grue à tour selon l'une des revendications précédentes, dans laquelle la hauteur de flèche (AH) à l'extrémité extérieure du tronçon de flèche (3k) rétrécissant en hauteur est comprise entre 50 % et 90 % ou 60 % et 80 % de la hauteur de flèche (AH) maximale de la flèche (3).

6. Grue à tour selon l'une des revendications précédentes, dans laquelle le segment de flèche intérieur (3i) à tirant comporte au moins un tronçon de flèche (3k) rétrécissant sur la hauteur de flèche (AH), qui rétrécit vers la tour (2) et qui présente une longueur d'au moins 25 % ou au moins 33 % ou approximativement 50 % de la longueur du segment de flèche intérieur (3i) à tirant.

7. Grue à tour selon l'une des revendications précédentes, dans laquelle le sommet de tour (10) possède un dépassement (11) vertical au-dessus de la face supérieure de la flèche (3), ledit dépassement (11) représentant approximativement 20 % à 100 % ou 30 % à 70 % de la hauteur de flèche (AH) maximale de la flèche (3).

8. Grue à tour selon l'une des revendications précédentes, dans laquelle la flèche (3) est réalisée sous la forme d'un profil à ossature rigide avec trois membrures longitudinales, qui sont reliées entre elles de manière rigide par des entretoises, les membrures longitudinales comprenant une membrure supérieure et deux membrures inférieures.

9. Grue à tour selon l'une des revendications précédentes, dans laquelle la flèche (3) est fabriquée en profilés en acier et le tirant (9) comprend une structure en fibre synthétique sous la forme d'un câble en fibres à résistance élevée et/ou d'un profilé en forme de barre stratifié renforcé par des fibres synthétiques.

10. Grue à tour selon l'une des revendications précédentes, dans laquelle un mécanisme de levage (8) pour lever et descendre un câble de levage (7) est disposé sur la contre-flèche.

11. Grue à tour selon la revendication précédente, dans laquelle le mécanisme de levage (8) est disposé entre un poids de lestage (5), qui est fixé sur la contre-flèche (4), et un point d'ancrage (13) du tirant de flèche (9) sur la contre-flèche (4).
